# EUROPÄISCHE PATENTSCHRIFT

(11) **EP 0 541 953 B1**
(45) Veröffentlichungstag und Bekanntmachung des Hinweises auf die Patenterteilung: **15.03.1995**
(21) Anmeldenummer: 92117024.7
(22) Anmeldetag: 06.10.1992
(51) Int. Cl.: B31B 1/16, B26D 9/00

(54) **Verfahren und Vorrichtung zum Herstellen von verschiedenformatigen Wellpappebögen**
Method and apparatus for manufacturing corrugated paperboard with variable format
Procédé et appareil pour la fabrication de feuilles de carton ondulé de format variable

(30) Priorität: 11.10.1991 DE 4133760
(43) Veröffentlichungstag der Anmeldung: 19.05.1993
(73) Patentinhaber: BHS Corrugated Maschinen- und Anlagenbau GmbH, 92729 Weiherhammer (DE)
(72) Erfinder: Jobst, Lothar, D-92729 Weiherhammer (DE)
(74) Vertreter: Eder, Eugen, Dipl.-Ing.

(56) Entgegenhaltungen:
- GB-A- 260 008
- US-A- 2 655 844
- US-A- 3 844 201
- US-A- 4 809 573

## Beschreibung

Verfahren und Vorrichtung zum Herstellen von Wellpappebögen mit veränderbarem Format mit den Merkmalen des Oberbegriffs des Patentanspruches 1 bzw. des Patentanspruches 7.

Bei einer bekannten Wellpappenanlage wird die Wellpappenbahn mit einer vorgegebenen Arbeitsgeschwindigkeit aus einer Heiz- und Zugvorrichtung austretend bei Formatwechsel für die herzustellenden Wellpappenbogen durch einen Querschneider über die ganze Bahnbreite geteilt. Die Restbahn für eine bestimmte Bogenzahl einer Charge wird beschleunigt. Die aus der Heiz- und Zugvorrichtung neu zulaufende Wellpappenbahn wird verlangsamt. Dadurch entsteht zwischen ablaufender Restbahn und neu zulaufender Bahn eine Lücke. Während dieser Lücke in der Wellpappenbahn werden Längsschneide- und Rillvorrichtung und Querschneider auf das neue Format umgestellt. Nachteilig ist hierbei, daß die ablaufende Restbahn und die neu zulaufende Bahn in Förderrichtung nicht einem Zug ausgesetzt sind und daher nicht ausreichend geführt werden. Hierdurch entstehen Schnittdifferenzen am Querschneider und Schneid- und Rilldifferenzen an der Längsschneide und Rillvorrichtung. Es entstehen unnötig große Abfallmengen und ggf. Störungen im Betrieb. Besonders störend wirkt sich dies bei Wellpappenbahnen aus, die vorbedruckt und Passergenau geschnitten werden müssen. Zudem muß die Arbeitsgeschwindigkeit zur Lückenbildung verändert werden.

Der Erfindung liegt die Aufgabe zugrunde, ein Verfahren zur Herstellung von Wellpappenbögen mit veränderbarem Format sowie eine Vorrichtung zur Durchführung dieses Verfahrens anzugeben, wodurch auch im Hochgeschwindigkeitsbereich bei Formatwechsel nur ein minimierter Abfall anfällt. Der ablaufende Wellpappenbahnbereich darf hierbei möglichst keine unkorrekten Bogen in der Charge enthalten. Zudem sollen keine größeren Beeinträchtigungen der Gesamtgeschwindigkeit der Wellpappenanlage auftreten. Auch sollen Geschwindigkeitsveränderungen weitgehend vermieden werden.

Die Erfindung löst diese Aufgabe mit den kennzeichenden Merkmalen der Patentansprüche 1 und 6.

Dadurch, daß die Wellpappenbahn bis zum Querschneider für die Wellpappenbogen in Förderrichtung ohne Querteilung gefördert wird, kann die Führung und die genaue Förderbewegung aufrechterhalten werden. Die querverlaufenden und längsverlaufenden Schnitte werden exakt und lagegerecht ausgeführt. Wenn bei Formatwechsel der Wellpappenbahnbereich mit sich überlappenden Formaten durch den Querschneider bogenweise herausgeschnitten wird, entsteht auch nur ein verhältnismäßig geringer Abfall. Zudem kann mit kontinuierlicher Höchstgeschwindigkeit gearbeitet werden. Geschwindigkeitsbeschleunigungen und Verzögerungen werden weitgehenst vermieden.

Weitere Ausgestaltungen der Erfindung ergeben sich aus den Unteransprüchen.

Die Erfindung wird nachfolgend anhand eines in der Zeichnung dargestellten Ausführungsbeispieles näher erläutert. In der Zeichnung zeigen:
- Fig. 1: eine schematische Seitenansicht eines Teils einer Wellpappenanlage;
- Fig. 2: eine Draufsicht und
- Fig. 3: eine Teil-Draufsicht auf die Wellpappenbahn.

Bei der Wellpappenanlage 1 wird nach Fig. 1 die Wellpappenbahn 2 in der angegebenen Pfeilrichtung I aus der Heiz- und Zugvorrichtung 3 gefördert.

Die Wellpappenbahn 2 bildet z.B. eine doppelseitige oder eine Doppel-Doppel-Wellpappe.

Die Wellpappenbahn 2 gelangt anschließend zu einem Querschneider 4. Dieser dient nur zum Herausschneiden von Abfall aus der Wellpappenbahn 2 bei Produktionsbeginn oder während der Produktion.

Hierauf gelangt die Wellpappenbahn 2 zu einem Überführtisch 5.

Die anschließende Querschneidevorrichtung 6 schneidet über eine vorbestimmte Länge die Wellpappenbahn 2 seitlich im Randbereich ein. Vorzugsweise wird diese Schnittlänge entsprechend der Differenz zwischen der maximalen und der minimalen auf der Anlage zu verarbeitenden Bahnbreite gewählt.

Die nicht vollständig quer geschnittene Wellpappenbahn 2 gelangt dann weiter zu wenigstens einer, im Ausführungsbeispiel zu zwei hintereinander angeordneten Längsschneide- und Rillvorrichtung(en) 10. Diese Längsschneide- und Rillvorrichtungen 10 arbeiten wechselweise. Die Schneid- bzw. Rillwerkzeuge der nicht arbeitenden Vorrichtung 10 sind auf das Format einer neuen Bogencharge eingestellt. Bei "Formatwechsel", d.h. nach Erreichen einer vorbestimmten Anzahl von Wellpappebogen mit einem bestimmten Format, werden gesteuert die Werkzeuge der bisher arbeitenden Längsschneide- und Rillvorrichtung 10 ausgerückt und die Werkzeuge der anderen bisher nicht arbeitenden Längsschneide- und Rillvorrichtung 10, eingerückt.

Die arbeitende Längsschneide- und Rillvorrichtung 10 beschneidet die durchlaufende Wellpappenbahn 2 auch seitlich. Es entstehen Randstreifen. Zwischen diesen sind die Längsschneide- bzw. Rillwerkzeuge nach vorgewähltem Format angeordnet.

Jeder Längsschneide- und Rillvorrichtung 10 ist eine Abfördervorrichtung 11 für die Randstreifen zugeordnet. Diese fördern die Randstreifen in nicht dargestellte Abfallbehälter ab. Vorzugsweise werden für die Abfördervorrichtung 11 Absaugvorrichtungen benutzt. Damit das Abfördern des jeweiligen Randstreifens sicher erfolgt, sind diese Abfördervorrichtungen 11 quer je nach Format und daher Breite des Längsstreifens einstellbar.

Bei Formatwechsel wird die Querschneidevorrichtung 6 eingeschaltet. Der notwendige querverlaufende Teilschnitt von den Bahnlängsrändern nach einwärts wird über eine passende Länge vollzogen, wenn die der vorbestimmten Chargenzahl entsprechende Bahnlänge durch die Querschneidevorrichtung 6 durchgelaufen ist. Durch die Abfördervorrichtung 11 können die so abgeteilten Randstreifen abgefördert werden.

Anschließend an die in Förderrichtung letzte Längsschneide- und Rillvorrichtung 10 ist eine Zugvorrichtung 12 vorgesehen, die einen ständigen Zug auf die durchlaufende Wellpappenbahn 2 ausübt. Die Bahnstrecke von der Heiz- und Trockenvorrichtung 3 bis zu dieser Zugvorrichtung 12 bleibt somit, weil nicht vollständig quer geschnitten, geführt. Die notwendigen Schnitte bzw. Rillungen können damit exakt ausgeführt werden.

An die Zugvorrichtung 12 anschließend durchläuft die Wellpappenbahn 2 einen nicht gezeichneten Überführungstisch und gelangt in einen Simplex-Querschneider 15. Dieser ist in Einfach-Anordnung aufgebaut. Er trennt die Wellpappenbahn 2 in die durch das vorbestimmte Format vorgegebenen Wellpappenbogen über ihre ganze Breite.

Eine Auszugsvorrichtung 16 erfaßt die geschnittenen Bogen und fördert sie zu einer üblichen Bogenablage 17. Hierdurch können die unterschiedlichen Chargen der Bogen in unterschiedliche Bogenbehälter abgelegt werden.

In die Auszugsvorrichtung 16 integriert ist eine Bogenschleuse 18, die Abfallbögen aus dem Wellpappenbereich, in dem sich vorausgehendes und nachfolgendes Format überlappen, in einen Abfallbehälter 19 ableiten. Hierdurch wird die vorausgehende Charge, wie auch die nachfolgende Charge frei von mit Fehlschnitten bzw. Rillungen versehenen Bogen.

Das Herausschneiden dieser Fehlbogen erfolgt über den Simplex-Querschneider 15. Die Steuerung desselben erfolgt dabei vorzugsweise abhängig von der Umfangsgeschwindigkeit derart, daß die Fehlschnitte im Bereich der Überlappung der beiden Formate (bisheriges und neues) synchron mit der nicht veränderten Arbeitsgeschwindigkeit der gesamten Wellpappenanlage 1 erfolgt.

Durch die besondere Anordnung der verschiedenen Vorrichtungen längs der Förderrichtung der zu bearbeitenden Wellpappenbahn 2 wird erreicht, daß die Wellpappenbahn 2 ungeschnitten ständig unter der Zugwirkung der Zugvorrichtung 12 steht. Hierdurch bleibt die gesamte Wellpappenstrecke anschließend an die Heiz- und Zugvorrichtung 3 ständig auf konstanten Zug und seitlich geführt. Fehlschnitte und damit Abfall werden auf ein Minimum reduziert.

Nach Fig. 3 ist die durch die Anlage 1 durchlaufende schmälere Wellpappenbahn 2 im Spleißbereich 25 mit einer breiteren Wellpappenbahn 2' gespleist.

Die für die Bahn 2 eingestellten Werkzeuge der Längsschneide- und Rillvorrichtung 10 führen seitliche Längsschnitte 26 für die Längsränder 27 und Format-Längsschnitte 28 durch. Diese greifen im Spleißbereich 25 auf die Bahn 2' über.

Die Querschnitte 29, die sich über die ganze Bahnbreite erstrecken, werden vom Simplex-Querschneider 15 ausgeführt. Im Übergangsbereich zwischen vorgehendem Format 29 und nachfolgendem Format 29' sind die Querschnitte nicht formatgerecht ausgeführt. Damit die Längsstreifen 27 abgefördert werden können, werden im Spleißbereich 25 von der Querschneidevorrichtung 6 quer zur Bahn 2 Schnitte 30 an der Übergangsstelle von der Bahn 2 zur Bahn 2' ausgeführt.

Die nicht formatgerechten Schnitte 31 der Bahnteile über die Länge a werden durch den Simplex-Querschneider 15 herausgeschnitten und als Abfall abgeführt.

Die weiteren formatgerechten Schnitte 26' für die Längsränder 27' sowie die Längs-Formatschnitte 28' für die Bahn 2' werden von der in Arbeitsstellung gebrachten Längschneide- und Rillvorrichtung 10 ausgeführt.

Die formatgerechten Querschnitte 29' für die Bahn 2' vollzieht mit neuer Einstellung der Simplex-Querscheider 15.

Es versteht sich, daß auch gleichbreite, gespleiste Bahnen 2, 2' aber mit neuen Bogen-Formaten auf gleiche Weise in der Anlage 1 verarbeitet werden können.

## Patentansprüche

1. Verfahren zur Herstellung von Wellpappebögen mit veränderbarem Format,
bei dem die Wellpappenbahn (2) aus einer Heiz- und Zugvorrichtung (3) fortlaufend abgefördert,
in wenigstens einer Längsschneide- und Rillvorrichtung (10) auf ein vorbestimmtes Format bearbeitet,
durch eine Bahnzugsvorrichtung (12) in Förderrichtung gefördert und
durch einen Querschneider (15) dem Format entsprechend in Wellpappebogen geschnitten wird,
dadurch gekennzeichnet,
daß die Wellpappenbahn (2) durch die Bahnzugsvorrichtung (12) bis zum Querschneider (15) für die Wellpappebogen in Förderrichtung (I) ohne Querteilung mit gleichbleibender Arbeitsgeschwindigkeit gefördert wird und
daß bei Formatwechsel der Wellpappenbahnbereich mit sich überlappenden Formaten durch den Querschneider (15) bogenweise herausgeschnitten und über eine Bogenschleuse (18) zu einem Abfallbehälter (19) ausgeschleust wird.

2. Verfahren nach Anspruch 1,
dadurch gekennzeichnet,
daß mehrere, wechselweise arbeitende Längsschneide- und Rillvorrichtungen (10) in Bahnförderrichtung hintereinander verwendet werden.

3. Verfahren nach Anspruch 1,
dadurch gekennzeichnet,
daß die Randstreifen der Wellpappenbahn (2) durch Randstreifenquerschneidevorrichtungen (6) quergeschnitten und anschließend an die Randstreifenlängsschnitte durch Abfördervorrichtungen (11) als Abfall abgefördert werden.

4. Verfahren nach Anspruch 3,
dadurch gekennzeichnet,
daß die Randstreifenquerschneidevorrichtungen (6) mit vorbestimmter Länge für den querverlaufenden Schnitt arbeiten,
die von der Differenz zwischen den maximal zu verarbeitenden und der minimal zu verarbeitenden Bahnbreite abhängt.

5. Verfahren nach einem oder mehreren der vorhergehenden Ansprüche,
dadurch gekennzeichnet,
daß als die Wellpappenbogen abtrennender Querschneider ein Simplex-Querschneider (15) verwendet wird, mit dem auch bei unveränderter Bahngeschwindigkeit der Bahnbereich mit sich überlappenden Formaten herausgeschnitten wird und mittels einer Bogenschleuse (18) in einem Abfallbehälter (19) abgefördert wird.

6. Vorrichtung zur Durchführung des Verfahrens nach einem oder mehreren der vorstehenden Ansprüche 1 bis 5,
mit einer Heiz- und Zugvorrichtung (3) für die Wellpappenbahn (2),
wenigstens einer Längsschneide- und oder Rillvorrichtung (10),
einer Bahnzugvorrichtung (12),
einer Querschneidevorrichtung (6) für die Bahnrandstreifen und
einer Abfördervorrichtung (11) für die Bahnlängsränder mit Abfallbehälter,
dadurch gekennzeichnet,
daß die die Wellpappenbahn (2) vollständig quer trennende Querschneidevorrichtung (15) der Längsschneide- und Rillvorrichtung (10) in Bahnfördervorrichtung nachgeordnet ist und
daß die Abfördervorrichtung für Wellpappenbogen aus einem Wellpappenbahnbereich mit überlappenden Formaten in Form einer Schleuse (18) dieser Querschneidevorrichtung (15) zugeordnet ist.

7. Vorrichtung nach Anspruch 6,
dadurch gekennzeichnet,
daß in Bahnförderrichtung mehrere, wechselweise arbeitende, Längsschneide- und Rillvorrichtungen (15) hintereinander mit auf wechselnde Formatgrößen voreinstellbaren Werkzeugen verwendet sind.

8. Vorrichtung nach Anspruch 6,
dadurch gekennzeichnet,
daß der Längsschneide- und Rillvorrichtung (15) Querschneidevorrichtungen (6) zum Einschneiden von querverlaufenden Schnitten in den Bahnrandbereichen in Bahnförderrichtung vorgeordnet sind.

9. Vorrichtung nach Anspruch 6,
dadurch gekennzeichnet,
daß die die Wellpappenbahn (2) in Bogen abteilende Querschneidevorrichtung (15) ein Simplex-Querschneider ist.

10. Vorrichtung nach Anspruch 9,
dadurch gekennzeichnet,
daß der Querschneidevorrichtung (15) zum Abteilen der Bogen eine Auszugsvorrichtung (16), eine Bogenschleuse (18) und ein Abfallbehälter (19) zugeordnet ist.

11. Vorrichtung nach einem oder mehreren der vorhergehenden Ansprüche,
dadurch gekennzeichnet,
daß eine übliche Ablagevorrichtung (20) für unterschiedliche Bogenchargen vorhanden ist.

## Claims

1. A method for producing corrugated cardboard sheets with variable format,
in which the corrugated cardboard web (2) is continuously conveyed out of a heating and drawing device (3),
is processed into a predetermined format in at least one longitudinal cutting and fluting device (10),
is conveyed in the direction of conveyance by a web drawing device (12) and
is cut into corrugated cardboard sheets, corresponding to the format, by a cross-cutter (15),
characterised in that
the corrugated cardboard web (2) is conveyed at a constant operating speed through the web drawing device (12) to the cross-cutter (15) for the corrugated cardboard sheets in the direction of conveyance (I) without transverse division and
that upon a change in format the corrugated cardboard web region with overlapping formats is cut out sheet-wise by the cross-cutter (15) and is discharged to a waste bin (19) via a sheet gate (18).

2. A method according to Claim 1, characterised in that a plurality of alternately-operating longitudinal cutting and fluting devices (10) are used in succession in the direction of conveyance of the web.

3. A method according to Claim 1, characterised in that the marginal strips of the corrugated cardboard web (2) are cross-cut by marginal-strip cross-cutting devices (6) and then are conveyed away as waste by conveying devices (11) at the marginal-strip longitudinal cuts.

4. A method according to Claim 3, characterised in that the marginal-strip cross-cutting devices (6) operate at a predetermined length for the transverse cut, which length depends on the difference between the maximum web width and minimum web width to be processed.

5. A method according to one or more of the preceding Claims, characterised in that a simplex cross-cutter (15) is used as the cross-cutter severing the corrugated cardboard sheets, with which the web region with overlapping formats is cut out also at unaltered web velocity and is conveyed away into a waste bin (19) by means of a sheet gate (18).

6. An apparatus for performing the method according to one or more of the above Claims 1 to 5,
with a heating and drawing device (3) for the corrugated cardboard web (2),
at least one longitudinal cutting and/or fluting device (10),
a web drawing device (12),
a cross-cutting device (6) for the marginal strips of the web and
a conveying device (11) for the longitudinal edges of the web with waste bin,
characterised in that
the cross-cutting device (15) which completely severs the corrugated cardboard web (2) transversely succeeds the longitudinal cutting and fluting device (10) in the direction of conveyance of the web and
that the device for conveying away corrugated cardboard sheets from a corrugated cardboard web region with overlapping formats in the form of a gate (18) is associated with this cross-cutting device (15).

7. An apparatus according to Claim 6, characterised in that in the direction of conveyance of the web a plurality of alternately-operating longitudinal cutting and fluting devices (15) are used in succession with tools which are preadjustable to changing format sizes.

8. An apparatus according to Claim 6, characterised in that the longitudinal cutting and fluting device (15) is preceded by cross-cutting devices (6) for cutting transverse cuts in the marginal web regions in the direction of conveyance of the web.

9. An apparatus according to Claim 6, characterised in that the cross-cutting device (15) which divides the corrugated cardboard web (2) into sheets is a simplex cross-cutter.

10. An apparatus according to Claim 9, characterised in that an extraction device (16), a sheet gate (18) and a waste bin (19) are associated with the cross-cutting device (15) for dividing the sheets.

11. An apparatus according to one or more of the preceding Claims, characterised in that there is a conventional depositing device (20) for different sheet loads.

## Revendications

1. Procédé de fabrication de feuilles de carton ondulé à format variable, selon lequel la nappe de carton ondulé (2) est extraite en continu d'un dispositif de chauffage et traction (3), est traitée à un format prédéterminé dans au moins un dispositif de refente en sens machine et de rainurage (10), est avancée suivant la direction d'avancement au moyen d'un dispositif de traction de nappe (12) et est découpée en feuilles de carton ondulé, d'une manière correspondant au format, au moyen d'un dispositif de refente en sens travers (15),
caractérisé en ce qu'au moyen du dispositif de traction de nappe (12), la nappe de carton ondulé (2) est avancée suivant la direction d'avancement (I), sans être divisée en travers et à une vitesse de travail restante constante, jusqu'au dispositif de refente en sens travers (15) devant fournir les feuilles de carton ondulé et
en ce que, lors d'un changement de format, la zone de la nappe de carton ondulé qui compore des formats se chevauchant est découpée feuille à feuille au moyen du dispositif de refente en sens travers (15) et est déviée vers un collecteur de produit de rebut (19) par l'intermédiaire d'un dispositif déflecteur de feuilles (18).

2. Procédé selon la revendication 1, caractérisé en ce que plusieurs dispositifs de refente en sens machine et de rainurage (10) travaillant d'une manière alternée sont utilisés l'un derrière l'autre suivant la direction d'avancement de la nappe.

3. Procédé selon la revendication (1), caractérisé en ce que les bandes marginales de la nappe de carton ondulé (2) sont découpées en travers au moyen de dispositifs de refente de bande marginale en sens travers (6) et, à la suite des refentes de bande marginale en sens machine, sont évacuées sous forme de produit de rebut au moyen de dispositifs d'évacuation (11).

4. Procédé selon la revendication 3, caractérisé en ce que les dispositifs de refente de bande marginale en sens travers (6) fonctionnent avec une longueur prédéterminée de la refente en sens travers qui dépend de la différence entre la largeur maximale de nappe à traiter et la largeur minimale de nappe à traiter.

5. Procédé selon une ou plusieurs des revendications précédentes, caractérisé en ce que, comme dispositif de refente en sens travers séparant les feuilles de carton ondulé, on utilise un dispositif simplex de refente en sens travers (15) au moyen duquel, même dans le cas d'une vitesse de nappe non modifiée, la zone de la nappe comportant des formats qui se chevauchent est découpée et est évacuée dans un collecteur de produit de rebut (19) au moyen d'un dispositif déflecteur de feuille (18).

6. Installation de mise en oeuvre du procédé selon une ou plusieurs des revendications précédentes 1 à 5, comprenant un dispositif (3) de chauffage et de traction de la nappe de carton ondulé (2), au moins un dispositif de refente en sens machine et/ou de rainurage (10), un dispositif de traction de nappe (12), un dispositif (6) de refente en sens travers des bandes marginales de nappe et un dispositif (11) d'évacuation des bords longitudinaux de nappe qui comporte un collecteur de produit de rebut,
caractérisée en ce que le dispositif de refente en sens travers (15) qui divise entièrement la nappe de carton ondulé (2) en sens travers est disposé en aval du dispositif de refente en sens machine et de rainurage (10) suivant la direction d'avancement de la nappe et
en ce que le dispositif d'évacuation des feuilles de carton ondulé provenant d'une zone de la nappe de carton ondulé comportant des formats qui se chevauchent est associé, sous la forme d'un dispositif déflecteur (18), à ce dispositif de refente en sens travers (15).

7. Installation selon la revendication 6, caractérisée en ce que plusieurs dispositifs de refente en sens machine et de rainurage (15) travaillant d'une manière alternée, disposés l'un derrière l'autre et comportant des outils agencés de façon à pouvoir être réglés au préalable à des tailles alternées de format sont utilisés suivant la direction d'avancement de la nappe.

8. Installation selon la revendication 6, caractérisée en ce que des dispositifs de refente en sens travers (6) servant à exécuter des coupes en sens travers dans les zones marginales de la nappe sont disposés en amont du dispositif de refente en sens machine et de rainurage (15) suivant la direction d'avancement de la nappe.

9. Installation selon la revendication 6, caractérisée en ce que le dispositif de refente en sens travers (15) qui divise la nappe de carton ondulé (2) en feuilles est un dispositif simplex de refente en sens travers.

10. Installation selon la revendication 9, caractérisée en ce qu'un dispositif d'extraction (16), un dispositif déflecteur de feuille (18) et un collecteur de produit de rebut (19) sont associés au dispositif de refente en sens travers (15) servant à détacher les feuilles.

11. Installation selon une ou plusiseurs des revendications précédentes, caractérisée en ce qu'il est prévu un dispositif classique (20) de dépôt de différents lots de feuilles.
